# FASCICULE DE BREVET EUROPEEN

(11) **EP 1 143 127 B1**
(45) Date de publication et mention de la délivrance du brevet: **16.03.2005**
(21) Numéro de dépôt: 01400802.3
(22) Date de dépôt: 28.03.2001
(51) Int. Cl.: F02B 75/04, F02D 15/02

(54) **Moteur à combustion interne, à rapport volumétrique et à cylindrée variables**
Brennkraftmaschine mit variablem Verdichtungsverhältnis und Hubraum
Internal combustion engine with variable capacity and compression ratio

(30) Priorité: 04.04.2000 FR 0004298
(43) Date de publication de la demande: 10.10.2001
(73) Titulaire: Peugeot Citroen Automobiles SA, 92200 Neuilly sur Seine (FR)
(72) Inventeur: Beroff, Jacques, 78350 Jouy-en-Josas (FR)
(74) Mandataire: Lanceplaine, Jean-Claude

(56) Documents cités:
- WO-A-00/08325
- WO-A-97/43529
- WO-A-99/14472
- DE-U- 29 913 107
- H.N.POULIOT: "DESIGNING A VARIABLE STROKE ENGINE" AUTOMOTIVE ENGINEERING, vol. 85, no. 6, 1 juin 1977 (1977-06-01), pages 50-55, XP002152859

## Description

La présente invention a pour objet un moteur à combustion interne.

Le rapport volumétrique d'un moteur étant défini comme le rapport entre les volumes de la chambre de combustion d'un cylindre au point mort bas et au point mort haut, le choix du rapport volumétrique est un compromis entre le rendement à bas régime et basse charge (faible puissance demandée) et l'apparition de cliquetis dans des conditions de fonctionnement plus chargé.

Il est intéressant de faire varier le rapport volumétrique en fonction des conditions d'utilisation du moteur. Les dispositifs connus et mis en oeuvre jusqu'à présent concernent le déphasage de la distribution avec comme effet la réduction du rapport effectif relativement au taux géométrique de base.

La variation de volume mort et/ou de volume balayé a fait l'objet de nombreuses propositions, mais qui n'ont pas été suivies d'exploitations industrielles en grande série connues. Les familles de solutions proposées sont en substance les suivantes :
- modification du volume mort côté culasse par un piston additionnel,
- longueur de bielle variable,
- piston « gonflable »,
- distance axe de vilebrequin - plan de joint de culasse variable,
- course variable.

Ces diverses propositions aboutissent à une variation limitée de la cylindrée, dans une proportion inférieure à 25% et présentent divers inconvénients.

L'invention a pour but de proposer un dispositif permettant de régler le rapport volumétrique et par conséquent de faire varier la cylindrée en fonction des conditions d'utilisation dans des proportions supérieures à ce qui a été réalisé jusqu'à présent et une réduction corrélative plus importante de la consommation de carburant.

Conformément à l'invention, le moteur à combustion interne comprend des moyens pour faire varier la position du point mort haut entre des limites prédéterminées, afin de faire varier simultanément la course du piston, la position du point mort bas et, corrélativement le rapport volumétrique et la cylindrée, en fonction des conditions d'utilisation du moteur et qui comportent une bielle articulée d'une part sur le piston et d'autre part sur une bielle principale qui tourne sur un vilebrequin, et en ce que ladite bielle principale est également articulée sur une biellette formant balancier, associée à un organe de régalge de la position de ladite biellette commandant les positions des points morts haut et bas, ladite bielle principale comportant un bras court entre un maneton du vilebrequin et un axe de la bielle et un bras long déterminant avec le bras court un angle compris entre 100 et 130° envion et disposé entre ledit maneton et un axe d'articulation sur ladite biellette formant balancier.

Ainsi, en fonction du réglage de la position du point mort haut au moyen d'un système approprié, on obtient une cylindrée unitaire faible et un taux fort, ou une cylindrée plus grande et un taux plus bas.

D'autres particularités et avantages de l'invention apparaîtront au cours de la description qui va suivre, faite en référence aux dessins annexés qui en illustrent une forme de réalisation à titre d'exemple non limitatif.
La figure 1 est une vue schématique représentant le principe du dispositif permettant de régler le rapport volumétrique et la cylindrée conformément à l'invention.
La figure 2 est une vue en élévation simplifiée d'une forme de réalisation industrielle d'un moteur à combustion interne équipé d'un dispositif de réglage du rapport volumétrique et de la cylindrée conforme à l'invention.
Les figures 3 et 4 sont des vues en perspective de la bielle principale du dispositif illustré à la figure2.
La figure 5 est une vue en élévation similaire à la figure 2 montrant la position du point mort haut du piston et de son dispositif de commande pour un taux fort et une course faible du piston,
La figure 6 est une vue similaire à la figure 5 montrant le piston à son point mort bas et la position correspondante de son dispositif de commande pour un taux fort et une course faible,
La figure 7 est une vue analogue à la figure 5 montrant la position du point mort haut du piston et de son dispositif de commande pour un taux faible et une course forte du piston.
La figure 8 est une vue analogue à la figure 7 montrant le piston dans sa position de point mort bas ainsi que la position de son dispositif de commande pour un taux faible et une course forte du piston.
La figure 9 est une vue en élévation schématique à échelle agrandie par rapport à la figure 2 du piston et de son dispositif de commande de cylindrée, montrant les trajectoires parcourues par les axes d'articulation pour un premier réglage de la biellette formant balancier,
La figure 10 est une vue analogue à la figure 9 montrant les trajectoires parcourues par les axes d'articulation durant la rotation du vilebrequin, pour une seconde position de réglage de la biellette formant balancier.
La figure 11 est un graphique illustrant les différentes courses possibles du piston entre le point mort haut et le point mort bas ainsi que la plage de réglage de la biellette balancier et les courses des axes d'articulation durant la rotation du vilebrequin.
La figure 12 est un graphique illustrant les variations du rapport volumétrique et de la cylindrée en fonction de la valeur de la plage de réglage de la biellette balancier.

Le dispositif schématique représenté à la figure 1 comprend un cylindre 1 dans lequel un piston 2 peut exécuter des courses entre un point mort haut et un point mort bas. Le piston 2 est lié à une biellette 3 dite bielle esclave, articulée d'une part sur le piston 2 et d'autre part sur une bielle principale 4 qui tourne sur un vilebrequin 5. La bielle principale 4 est également articulée par un axe 6 sur une biellette 7 formant balancier, associée à un organe de réglage 8 de la position de ladite biellette 7. A son extrémité opposée à l'axe 6, la biellette-balancier est donc articulée en 9 sur l'organe de réglage 8 qui peut être par exemple un excentrique, un piston, un arbre à cames, etc...

La bielle principale 4 comporte un bras court 11 et un bras long 12 solidaires d'un corps tubulaire 13 qui peut tourner sur un maneton 14 faisant partie intégrante d'un vilebrequin 15. Ce dernier comprend un tourillon 16, un bras non représenté et le maneton 14.

Le bras court 11 assure la liaison entre le maneton 14 et l'axe 17 de la biellette 3, tandis que le bras long 12 assure la liaison entre le maneton 14 et l'axe 6 d'articulation sur la biellette-balancier 7.

Ce dispositif est mis en oeuvre de la manière suivante.

La position de l'organe de réglage 8, et par conséquent de la biellette balancier 7 suivant un axe parallèle à l'axe général XX reliant le centre du piston 2 et l'axe YY de rotation du vilebrequin 15, détermine la position du point mort haut du piston 2. Cette position détermine à son tour la course du piston et par conséquent la position de son point mort bas, c'est à dire la cylindrée et le rapport volumétrique.

Une fois la position de la biellette balancier 7 réglée par l'organe 8, et pendant le fonctionnement du moteur, le piston 2 exécute des aller et retour suivant l'axe XX, le vilebrequin 15 tourne autour de l'axe YY, l'axe 17 d'articulation de la biellette 3 sur le bras court 11 décrit une ellipse, tandis que la biellette 7 exécute des mouvements de balancier autour de son axe d'articulation 9 sur l'organe de réglage 8, ces mouvements de balancier se situant dans le plan de la figure 1.

On décrira maintenant une forme de réalisation industrielle du moteur et de son dispositif de réglage de rapport volumétrique en se référant aux figures 2 à 10.

A la figure 2, le piston 2 est représenté dans un point mort bas, le cylindre 1 et le dispositif de commande du rapport volumétrique du piston 2 étant logés dans un bloc culasse 10. L'organe de réglage 8 coopère avec un actionneur 20 également disposé à l'intérieur du bloc culasse 10.

A chaque position de l'organe de réglage 8, commandé par un actionneur 20, correspond une position de la biellette balancier 7, de la bielle principale ou bielle maîtresse 4, du vilebrequin 15 et de son tourillon 16, de la biellette esclave 3 et du piston 2.

Les figures 5 et 6 illustrent les positions extrêmes du piston 2 pour un taux de compression fort et une course faible : la figure 5 montre l'état du dispositif et du piston 2 au point mort haut et la figure 6 montre les mêmes positions au point mort bas du piston 2.

Les figures 7 et 8 illustrent respectivement les positions du piston et de son dispositif de commande au point mort haut et au point mort bas pour un taux faible et une course forte du piston 2.

A chacune des positions extrêmes de ces courses faible et forte respectives correspond une position de la biellette balancier 7 et par conséquent de son organe de réglage 8.

La figure 9 montre les trajectoires des éléments mobiles du dispositif pour une position donnée de l'axe d'articulation 9 de la biellette 7 sur l'organe 8 de réglage : pour une position donnée de ce point de réglage 9, le maneton 14 décrit un cercle non représenté autour du tourillon fixe 16. L'axe 17 de la biellette 3 décrit une ellipse E1 alors que le piston 2 se déplace selon l'axe vertical XX. La biellette 7 exécute un mouvement de balancier autour de son axe d'articulation 9 et sert d'élément de réaction. Si l'on déplace l'axe 9, soit verticalement, soit selon une loi quelconque dans un plan, on modifie et la position du piston 2 en fin de course, et la trajectoire elliptique E de l'axe 17 de la biellette 3, et la loi de mouvement de l'ensemble de ces deux pièces.

La figure 12 donne un exemple de l'évolution simultanée du rapport volumétrique (en ordonnée à gauche), et de la cylindrée en centimètres cubes (en ordonnée à droite), en fonction du réglage de la position de l'axe d'articulation 9 dans la plage P (en mm), figure 11.

Les positions des axes 17, 6, 9, les longueurs relatives des bras 11 et 12 de la bielle maîtresse 4, et l'angle que ces bras forment entre eux, ainsi que la longueur de la bielle balancier 7, sont choisis pour obtenir la variation de taux souhaitée et préférentiellement une variation inverse de la cylindrée. A un taux fort correspondra une cylindrée réduite, et réciproquement. L'angle des bras 11 et 12 de la bielle principale 4 est compris entre 100 et 130° environ. Cet écartement des bras permet de réduire les efforts sur la biellette balancier 7, et donc sur l'actionneur 20, lequel peut être à consommation d'énergie de pilotage réduite.

De préférence, le rapport entre les longueurs du bras court 11 et du bras long 12 est compris entre 0,6 et 0,8 permettant d'obtenir un rapport de cylindrée (petite cylindrée sur grande cylindrée) de respectivement 0,75 et 0,60 pour une variation de taux de compression respectivement de l'ordre de 7 points et de 4,5 points de taux.

On choisit également préférentiellement la position de l'organe de réglage 8 et de l'axe d'articulation 9 de manière qu'en position basse, l'axe d'articulation 6 oscille sous l'axe horizontal ZZ (figure 10), suivant une courbe 30. L'axe ZZ est perpendiculaire à l'axe XX défini par l'alignement de l'axe YY du vilebrequin 15, de l'axe du maneton 14, de l'axe 17 et de l'axe 40 d'articulation de la bielle esclave 3 sur le piston 2. Plus généralement, on choisira de préférence la position de l'organe de réglage 8 et de l'axe d'articulation 9 pour que l'axe d'articulation 6 oscille au-dessus de l'axe ZZ en position haute et au-dessous de cet axe en position basse. Un autre élément de réglage est le déport d de l'axe XX initial du cylindre 1, jusqu'à une position X'X' (figure 10), préférentiellement dans la direction opposée aux axes d'articulation 6, 9 par rapport à l'axe initial XX. Ce paramètre modifie l'obliquité de la biellette 3 en fonctionnement et la position des points morts.

Le sens de rotation du vilebrequin 15 est quelconque, mais tel que représenté, en vue de face, le balancier 7 à droite de l'axe XX, le sens préférentiel de rotation est celui des aiguilles d'une montre.

Dans l'exemple de réalisation précedemment décrit, la trajectoire du point d'articulation 9 entre la biellette 7 et l'organe de réglage 8 est linéaire.

Selon une variante, la trajectoire de ce point d'articulation 9 est curviligne. Dans ce cas, lorsque le point d'articulation 9 atteind sa position haute maximale, il se rapproche de l'axe du cylindre 1 et l'angle entre la bielle principale 4 et la biellette 7 est réduit.

Le graphique de la figure 11 montre les courses de différents éléments du dispositif précédemment décrit :
- la plage P est la hauteur de réglage de l'axe d'articulation 9 de la biellette balancier 7 entre le point haut 9(H) et le point bas 9(B) sur une amplitude P.

La courbe C1 est la trajectoire oscillante parcourue par l'extrémité inférieure 6 d'articulation de la bielle 7 lorsque son axe d'articulation 9 est en position haute 9(H), et la courbe C2 correspond à la trajectoire de son axe d'articulation 6 pour une positon basse 9B de son extrémité supérieure 9.

L'ellipse E1 est parcourue par l'axe 17 d'articulation de la biellette esclave 3 lorsque la biellette balancier 7 est en position haute 9H et le piston 2 est en position de point mort haut la plus basse (PMHb). L'ellipse E2 est parcourue par l'axe 17 de la biellette esclave 3 lorsque l'axe 9 du balancier 7 est en position basse extrême 9B et le piston 2 est en position de point mort haut la plus élevée (PMHh).

Enfin, la course forte C3 du piston 2 est délimitée par son point mort haut « bas » (PMH b) et par son point mort bas « bas » (PMB b) : cette course C3 correspond à la distance entre les positions du piston 2 à la figure 7 et à la figure 8 (course forte, taux faible). La course faible C4 du piston 2 est délimitée par une position de point mort haut (PMH h) située plus haut que la position de point mort haut (PMH b) de la course forte, et la position de point mort bas (PMB h), située à une hauteur supérieure à celle du point mort bas de la course forte C3 (PMB b) ; cette course faible C4 correspond à la course du piston 2 entre les positions de la figure 5 et de la figure 6.

Les avantages du dispositif conforme à l'invention qui vient d'être décrit sont les suivants :
- avantages théoriques :
   gains potentiels très importants en consommation par :
      - amélioration du rendement à charge partielle quand on augmente le taux de compression et que l'on réduit la cylindrée unitaire (effet de taux plus effet « down sizing » à faible charge),
      - augmentation possible du taux de suralimentation hors cliquetis lorsque le rapport volumétrique est réduit (nouvel effet « down sizing » mais en pleine charge),
      - gestion de la post-détente (cycle Atkinson) sur une grande plage d'utilisation,
      - fonctionnement en modes de combustion particuliers: auto-allumage, mélange pauvre homogène, forte recirculation de gaz.

Avantages pratiques :
- variation possible de la cylindrée dans des proportions supérieures à 25% pour une variation de rapport volumétrique de 100%,
- la technologie utilisée connue pour les divers composants de l'ensemble (assemblage type bielle et biellette),
- compacité et masse du dispositif de variation de course.

L'invention est applicable à toutes architectures de moteurs et à tous types de carburants ou de combustibles.

L'invention n'est pas limitée à la forme de réalisation décrite et peut comporter de nombreuses variantes d'exécution.

## Revendications

1. Moteur à combustion interne, comprenant au moins un cylindre (1) dans lequel peut se déplacer un piston (2) entre un point mort haut et un point mort bas, des moyens pour faire varier la positon du point mort haut (PMH) entre des limites prédéterminées afin de faire varier simultanément la course (C3, C4) du piston, la position du point mort bas (PMB) et corrélativement le rapport volumétrique et la cylindrée en fonction des conditions d'utilisation du moteur, ces moyens comportant une bielle (3) articulée d'une part sur le piston (2) et d'autre part sur une bielle principale (4) qui tourne sur un vilebrequin (15), ladite bielle principale (4) étant également articulée sur une biellette (7) formant balancier, associée à un organe (8) de réglage de la position de ladite biellette commandant les positions des points morts haut et bas, ladite bielle principale (4) comportant un bras court (11) entre un maneton (14) du vilebrequin (15) et un axe (17) de la bielle (3) et un bras long (12) déterminant avec le bras court (11) un angle compris entre 100 et 130° environ et disposé entre ledit maneton et un axe d'articulatiton (6) sur ladite biellette (7) formant balancier.

2. Moteur selon la revendication 1, **caractérisé en ce que** le rapport entre les longeurs du bras court (11) et du bras long (12) est compris entre 0,6 et 0,8.

3. Moteur selon la revendication 1 ou 2, **caractérisé en ce que** la trajectoire du point d'articulation (9) entre la bielle principale (4) et la biellette (7) est linéaire.

4. Moteur selon l'une quelconque des revendications 1 à 3, **caractérisé en ce que** la trajectoire du point d'articulation (9) entre la bielle principale (4) et la biellette est curviligne.

5. Moteur selon l'une quelconque des revendications 1 à 4, **caractérisé en ce que** l'organe de réglage (8) coopère avec un actionneur (20).

## Patentansprüche

1. Verbrennungsmotor mit mindestens einem Zylinder (1), in dem sich ein Kolben (2) zwischen einem oberen Totpunkt und einem unteren Totpunkt verschieben kann, Mitteln, um die Position des oberen Totpunkts (PMH) zwischen vorbestimmten Grenzen variieren zu lassen, um gleichzeitig den Hub (C3, C4) des Kolbens, die Position des unteren Totpunkts (PMB) und korrelativ das Volumenverhältnis und den Motorhubraum in Abhängigkeit von den Verwendungsbedingungen des Motors variieren zu lassen, wobei diese Mittel eine Pleuelstange (3) umfassen, die einerseits am Kolben (2) und andererseits an einer Hauptpleuelstange (4) angelenkt ist, die sich an einer Kurbelwelle (15) dreht, wobei die Hauptpleuelstange (4) auch an einem Schwingarm (7) angelenkt ist, der einen Schwinghebel bildet, welcher mit einer Einrichtung (8) zur Regelung der Position des Schwingarms verbunden ist, welche die Positionen des oberen und des unteren Totpunkts steuert, wobei die Hauptpleuelstange (4) einen kurzen Arm (11) zwischen einem Kurbelzapfen (14) der Kurbelwelle (15) und einer Achse (17) der Pleuelstange (3) und einen langen Arm (12), der mit dem kurzen Arm (11) einen Winkel zwischen ungefähr 100 und 130° festlegt und zwischen dem Kurbelzapfen und einer Anlenkachse (6) an dem den Schwinghebel bildenden Schwingarm (7) angeordnet ist, umfaßt.

2. Motor nach Anspruch 1, **dadurch gekennzeichnet, daß** das Verhältnis zwischen den Längen des kurzen Arms (11) und des langen Arms (12) zwischen 0,6 und 0,8 liegt.

3. Motor nach Anspruch 1 oder 2, **dadurch gekennzeichnet, daß** die Bahn des Anlenkpunkts (9) zwischen der Hauptpleuelstange (4) und dem Schwingarm (7) geradlinig ist.

4. Motor nach einem der Ansprüche 1 bis 3, **dadurch gekennzeichnet, daß** die Bahn des Anlenkpunkts (9) zwischen der Hauptpleuelstange (4) und dem Schwingarm gekrümmt ist.

5. Motor nach einem der Ansprüche 1 bis 4, **dadurch gekennzeichnet, daß** die Regelungseinrichtung (8) mit einer Betätigungsvorrichtung (20) zusammenwirkt.

## Claims

1. Internal combustion engine comprising at least one cylinder (1) in which a piston (2) can move between a top dead centre and a bottom dead centre, means for varying the position of the top dead centre (TDC) between predetermined limits in order to vary simultaneously the piston stroke (C3, C4), the position of the bottom dead centre (BDC) and correlatively the compression ratio and the capacity according to the engine use conditions, these means having a connecting rod (3) articulated, on the one hand, on the piston (2) and, on the other hand, on a main connecting rod (4) which rotates on a crankshaft (15), the said main connecting rod (4) likewise being articulated on a rocker-forming link (7), associated with a member (8) for adjusting the position of the said link controlling the positions of the top and bottom dead centres, the said main connecting rod (4) having a short arm (11) between a crank pin (14) of the crankshaft (15) and a pin (17) of the connecting rod (3) and a long arm (12) defining with the short arm (11) an angle of between 100 and 130° approximately and arranged between the said crank pin and a pin (6) for articulation on the said rocker-forming link (7).

2. Engine according to Claim 1, **characterised in that** the ratio between the lengths of the short arm (11) and the long arm (12) is between 0.6 and 0.8.

3. Engine according to Claim 1 or 2, **characterised in that** the trajectory of the articulation point (9) between the main connecting rod (4) and the link (7) is linear.

4. Engine according to any one of Claims 1 to 3, **characterised in that** the trajectory of the articulation point (9) between the main connecting rod (4) and the link is curvilinear.

5. Engine according to any one of Claims 1 to 4, **characterised in that** the adjusting member (8) cooperates with an actuator (20).
